# FASCICULE DE BREVET EUROPEEN

(11) **EP 3 937 734 B1**
(45) Date de publication et mention de la délivrance du brevet: **18.10.2023**
(21) Numéro de dépôt: 20725882.3
(22) Date de dépôt: 12.03.2020
(51) Int. Cl.: A47G 33/00

(54) **OBJET DECORATIF DE TYPE TROPHEE PERSONNALISABLE**
DEKORATIVES OBJEKT VOM TYP EINER PERSONALISIERBAREN TROPHÄE
DECORATIVE OBJECT OF THE PERSONALIZABLE TROPHY TYPE

(30) Priorité: 12.03.2019 FR 1902481
(43) Date de publication de la demande: 19.01.2022
(73) Titulaire: Cyano-3D, 62149 Cuinchy (FR)
(72) Inventeur: LEROY, Arnaud, 62149 FESTUBERT (FR); NOYELLE, Cyril, 62136 LESTREM (FR)
(74) Mandataire: RVDB
(86) Numéro de dépôt international: PCT/FR2020/050515
(87) Numéro de publication internationale: WO 2020/183112

(56) Documents cités:
- JP-U- 3 001 079
- US-A- 5 816 571

## Description

### Domaine technique

La présente invention se rapporte au domaine des objets décoratifs, plus précisément des objets décoratifs du type trophée, notamment des trophées remis à titre de récompense, de victoire, de remerciement ou honorifique dans les divers domaines sportifs ou professionnels.

La présente invention a pour objectif principal de faciliter la fabrication et la personnalisation du trophée.

### Etat de la technique

Les objets décoratifs du type trophée sont très répandus, ceux-ci comportant généralement un socle pouvant être posé sur un support et un corps ornemental fixé au-dessus du socle. Ces objets décoratifs peuvent être conçus en un seul bloc ; il est cependant connu de concevoir de tels objets décoratifs en plusieurs pièces assemblées entre elles, ce qui permet la personnalisation du trophée, par exemple pour remplacer des pièces par d'autres ou pour y indiquer le nom de la personne récompensée, la manifestation objet de la récompense ou l'activité en rapport avec la récompense.

On citera par exemple les publications de demandes de brevet suivantes : CA2043805A1 ; DE102012204334A1 ; EP2987431A1 ; GB2548436A ; US4190691A; US2004228149A1 ; WO2017150969A1.

Il est également connu la publication JP3001079U qui porte sur un objet décoratif de type trophée comprenant un socle et un corps. Le corps comprend deux demi-sphères dont l'une est solidaire du socle, les deux demi-sphères pouvant être assemblées pour former une balle dont la face externe comporte des cavités de forme pentagonale, chaque cavité permettant l'imbrication d'une pièce rapportée de forme pentagonale complémentaire à celle de ladite cavité de sorte à couvrir ladite face externe de la balle. Cette publication divulgue le préambule de la revendication 1.

La personnalisation de ces types de trophée n'est cependant pas optimale. En outre, leur fabrication n'est pas toujours aisée.

### Résumé de l'invention

La présente invention a pour objectif de concevoir une nouvelle alternative de trophées qui facilite la conception des divers éléments constitutifs de l'objet décoratif et la personnalisation de cet objet décoratif.

A cet effet, l'invention concerne un objet décoratif du type trophée comme défini dans la revendication 1. Selon l'invention, le corps comprend au moins une pièce centrale formant deux faces externes opposées. Au moins l'une de ces deux faces externes comporte au moins un élément protubérant ornemental. En outre, le corps comprend au moins une pièce rapportée ornementale dont les formes sont complémentaires à l'au moins un élément protubérant de sorte à imbriquer ladite au moins une pièce rapportée autour de l'au moins un élément protubérant et couvrir ladite au moins une des deux faces externes. Par ailleurs, des moyens d'emboîtement assurent la fixation de l'au moins une pièce rapportée sur l'au moins une face externe. Ainsi, la combinaison de l'au moins un élément protubérant ornemental et de l'au moins une pièce rapportée ornementale sur l'au moins une face externe permet de mettre en oeuvre des motifs ornementaux très variés sur ladite face externe, lesdits motifs pouvant être facilement adaptés et personnalisés en fonction des besoins de la manifestation, de l'activité, de la personne et/ou de la récompense.

Selon une réalisation de l'objet décoratif, les deux faces externes opposées comprennent chacune au moins un élément protubérant et au moins une pièce rapportée s'imbrique autour de l'au moins un élément protubérant sur chacune desdites deux faces externes. Il est possible de concevoir un objet décoratif soit avec deux faces externes identiques soit avec deux faces externes présentant des motifs décoratifs et/ou des marquages différents.

Selon l'invention, le corps comprend deux pièces centrales disposées dos à dos et comprenant chacune l'une des deux faces externes. Cette mise en oeuvre présente pour avantage d'avoir uniquement des pièces de faibles épaisseurs pour la conception de l'objet décoratif.

De préférence, les deux pièces centrales comprennent chacune une face interne, les deux faces internes étant accolées l'une à l'autre. On pourrait prévoir des variantes avec un corps comprenant une ou plusieurs pièces intermédiaires complémentaires aux deux pièces centrales, ces pièces intermédiaires étant prises en sandwich entre lesdites deux pièces centrales. De telles variantes permettraient par exemple d'augmenter l'épaisseur du corps tout en conservant des pièces centrales et des pièces intermédiaires de faibles épaisseurs.

De préférence, les deux faces internes sont planes, les deux pièces centrales comprenant chacune une ouverture traversant l'épaisseur de la pièce centrale. En outre, le corps comprend un axe apte à s'engager dans les deux ouvertures des deux pièces centrales de sorte à les faire coïncider et maintenir lesdites deux pièces centrales alignées l'une vis-à-vis de l'autre. On pourrait toutefois prévoir des variantes avec les deux faces internes présentant des formes diverses, par exemples des formes assurant un auto positionnement entre ces deux faces internes et ainsi entre les deux pièces centrales, afin d'éviter un glissement entre les faces internes de ces deux pièces centrales.

Selon l'invention, les deux pièces centrales comprennent chacune une demi-clef d'assemblage, le positionnement dos à dos de ces deux pièces centrales permettant la formation d'une clef d'assemblage. En outre, le socle comprend sur une face supérieure un trou d'assemblage apte à recevoir la clé d'assemblage pour la fixation du corps avec le socle. Des variantes,ne faisant pas partie de l'invention , peuvent être envisagées, par exemple la mise en oeuvre de la clef d'assemblage en une seule pièce agencée sur l'une seulement des deux pièces centrales ; toutefois, la mise en oeuvre des deux demi-clefs d'assemblage a pour avantage de réduire l'épaisseur sur chacune des deux pièces centrales. De préférence, la clef d'assemblage et le trou d'assemblage sont conçus pour effectuer un assemblage en quart de tour.

De préférence, le socle, les deux pièces centrales et l'au moins une pièce rapportée sont mis en oeuvre par impression 3D à plat. La faible épaisseur de toutes les pièces présente en effet pour avantage de les concevoir à plat en impression 3D en effectuant des séries de fabrication importantes, malgré l'usage de l'impression 3D.

Selon une réalisation de l'objet décoratif, au moins une parmi l'au moins une pièce rapportée comporte sur sa face externe un marquage. On entend par marquage par exemple une écriture, un dessin ou un logo réalisé en creusé ou en relief sur la face externe de la pièce rapportée voire au moyen d'une impression sur ladite face externe de la pièce rapportée.

Selon une réalisation de l'objet décoratif, les moyens d'emboîtement comprennent des plots disposés sur l'au moins une face externe du corps en dehors de l'au moins un élément protubérant et des logements sur la face interne de l'au moins une pièce rapportée, lesdits logements s'emboîtant sur lesdits plots. On pourrait prévoir une variante en intervertissant les plots et les logements. D'autres variantes de moyens d'emboîtement restent aussi envisageables dans le cadre de l'invention.

Selon une réalisation de l'objet décoratif, au moins l'une des deux faces externes du corps représente une balle ou un ballon une fois l'au moins une pièce rapportée assemblée sur ladite face externe. Il peut par exemple s'agir d'un ballon de football, de handball, de rugby ou de volleyball ou d'une balle de tennis ou de golf.

### Brève description des figures

Les caractéristiques et avantages de l'invention apparaîtront à la lecture de la description suivante s'appuyant sur des figures, parmi lesquelles :
[Fig. 1] La figure 1 illustre en perspective une vue d'ensemble d'un objet décoratif de type trophée présentant l'aspect d'un ballon de football ou de handball ;
[Fig. 2] La figure 2 illustre en perspective une pièce centrale constituant un élément du corps ornemental de l'objet décoratif ;
[Fig. 3] La figure 3 illustre en perspective deux pièces centrales dos à dos constituant deux éléments du corps ornemental de l'objet décoratif ;
[Fig. 4] La figure 4 illustre de côté les deux pièces centrales de la figure 3 ;
[Fig. 5] La figure 5 illustre en perspective une première pièce rapportée destinée à être emboîtée sur la face externe d'une des pièces centrales illustrées en figures 2 à 4 ;
[Fig. 6] La figure 6 illustre en perspective une seconde pièce rapportée destinée à être emboîtée sur la face externe d'une des pièces centrales illustrées en figures 2 à 4, en complément de la première pièce rapportée illustrée en figure 5 ;
[Fig. 7] La figure 7 illustre en perspective une réalisation préférentielle du socle de l'objet décoratif ;
[Fig. 8] La figure 8 illustre en perspective une vue d'ensemble d'une variante d'objet décoratif de type trophée présentant l'aspect d'une balle de tennis ;
[Fig. 9] La figure 9 illustre en perspective une vue d'ensemble d'une autre variante d'objet décoratif de type trophée présentant l'aspect d'un ballon de volleyball.

### Description détaillée

Dans la suite de la description, l'objet décoratif selon l'invention est dénommé trophée 1, sans indication contraire. En outre, les mêmes références seront utilisées pour désigner les caractéristiques identiques ou similaires selon les diverses variantes de réalisation.

Sur la figure 1, le trophée 1 comprend un corps 2 ornemental et un socle 3, le corps 2 étant fixé de manière amovible au socle 3. Les deux faces externes 2a, 2b du corps 2 représentent un ballon de football ou de handball. En regard des figures 1 à 6, le corps 2 comprend deux pièces centrales 4, 5 disposées dos à dos. Ces deux pièces centrales 4, 5 comprennent chacune une face interne 4a, 5a et une face externe 4b, 5b. Les deux faces internes 4a, 5a sont planes et accolées l'une à l'autre. Ces deux pièces centrales 4, 5 comprennent chacune sur leur épaisseur un trou 6, 7 débouchant, les deux trous 6, 7 coïncidant et recevant un axe (non illustré) permettant de maintenir ces deux pièces centrales 4, 5 en les centrant l'une vis-à-vis de l'autre. Sur ce mode de réalisation, les deux pièces centrales 4, 5 sont identiques, mais on pourrait prévoir deux pièces centrales 4, 5 différentes afin de varier l'ornementation sur les deux faces externes 2a, 2b du corps 2. En regard des figures 2 à 4, les faces externes 4b, 5b des pièces centrales 4, 5 comprennent chacune des éléments protubérants 8, 9, les formes et les dimensions de ces éléments protubérants 8, 9 pouvant varier comme cela apparaît sur ces figures 2 à 4. En regard des figures 1, 5 et 6, le corps 2 comprend des premières pièces rapportées 10, 11 et des secondes pièces rapportées 12 qui viennent s'imbriquer autour des éléments protubérants 8, 9 et s'emboîter sur les faces externes 4b, 5b des pièces centrales 4, 5. Les éléments protubérants 8, 9 et les pièces rapportées 10, 11, 12 couvrent les faces externes 4b, 5b des pièces centrales 4, 5. Les secondes pièces rapportées 12 sur les deux faces externes 2a, 2b du corps 2 comprennent des marquages 13, comme l'illustrent les figures 1 et 6. Ces marquages 13 peuvent être des inscriptions, par exemple un nom de personne, de société ou de manifestation, un dessin ou un logo. Ces marquages 13 peuvent être en creusé ou en relief, voire en impression, sur la face externe 14 de la seconde pièce rapportée 12.

En regard des figures 1 à 4 et 7, les deux pièces centrales 4, 5 comprennent chacune à leur base 15, 16 une demi-clef d'assemblage 17, 18. Lorsque ces deux pièces centrales 4, 5 sont disposées dos à dos, les deux demi-clefs d'assemblage 17, 18 forment une clef d'assemblage 19. Le socle 3 comprend sur sa face supérieure 20 un trou 21 dont la forme correspond à celle de la clef d'assemblage 19, ledit trou 21 réceptionnant la clef d'assemblage 19. De préférence, une rotation en un quart de tour de la clef d'assemblage 19 dans le trou 21 permet de verrouiller les deux pièces centrales 4, 5 dos à dos sur le socle 3 pour la formation du trophée 1. Le socle 3 comprend de préférence quatre pieds 22 mais on pourrait prévoir des variantes, par exemple un socle 3 avec seulement trois pieds 22 voire un socle 3 avec une base pleine (non illustrée).

L'assemblage des première pièces rapportées 10, 11 et des secondes pièces rapportées 12 sur les faces externes 4b, 5b des pièces centrales 4, 5 est réalisé par emboîtement. Pour cela, lesdites faces externes 4b, 5b comprennent chacune des plots 23, 24 et les faces internes 25, 25' des premières pièces rapportées et des secondes pièces rapportées 12 comprennent des logements (non illustrés) dans lesquels s'emboîtent respectivement lesdits plots 23, 24. Bien entendu on pourrait intervertir les plots 23, 24 et les logements.

La conception du trophée 1 permet la mise en oeuvre d'ornementations diverses et variées sur l'une et/ou l'autre des deux faces externes 2a, 2b du corps 2, en fonction du nombre, des formes, des couleurs et des dimensions des éléments protubérants 8, 9, ainsi que du nombre, des formes, des couleurs et des dimensions des pièces rapportées 10, 11, 12.

Un avantage de cette conception du trophée 1 des figures 1 à 7 est que les pièces centrales 4, 5, le socle 3, les premières pièces rapportées 10, 11 et les secondes pièces rapportées 12 ont tous une faible épaisseur, ce qui permet de concevoir en série toutes ces pièces à plat, par impression 3D. Dans le cadre de très grandes séries, il sera bien entendu possible de concevoir des moules adaptés à chacune des pièces pour une réalisation en injection plastique. Les trophées sont de préférence en matière plastique, mais l'utilisation de métaux est également envisageable, notamment lors d'une fabrication en moulage.

Le trophée 1 de la figure 8 reprend le même principe de conception du corps 2 et du socle 3 que sur la figure 1. Sur la figure 8, le trophée 1 représente sur les deux faces externes 2a, 2b du corps 2 une balle de tennis, chaque pièces centrales 4, 5 comportant sur sa face externe 4b, 5b deux éléments protubérants 26, deux premières pièces rapportées 27 et une seconde pièce rapportée 28 comprenant un marquage 29, l'ensemble couvrant ladite face externe 4b, 5b.

Le trophée 1 de la figure 9 reprend le même principe de conception du corps 2 et du socle 3 que sur les figures 1 et 8. Sur la figure 9, le trophée 1 représente sur les deux faces externes 2a, 2b du corps 2 un ballon de volleyball, chaque pièces centrales 4, 5 comportant sur sa face externe 4b, 5b quatre éléments protubérants 30, quatre premières pièces rapportées 31, une seconde pièce rapportée 32 comprenant un marquage 33 et deux troisième pièces rapportées 34, l'ensemble couvrant ladite face externe 4b, 5b.

Sur les figures 1, 8 et 9, le trophée 1 représente une balle ou un ballon sur les faces externes 2a, 2b du corps 2. On pourrait envisager d'autres représentations ornementales sans sortir du cadre de l'invention.

## Revendications

1. Objet décoratif (1) de type trophée comprenant un socle (3), un corps (2) ornemental et des moyens d'assemblage (19, 21) entre le socle et le corps, le corps comprenant deux pièces centrales (4, 5) comprenant chacune une face externe (4b, 5b), les deux faces externes (4b, 5b) étant opposées, au moins l'une de ces deux faces externes comportant au moins un élément protubérant (8, 9, 26, 30) ornemental, ledit corps comprenant en outre au moins une pièce rapportée (10, 11, 12, 27, 28, 31, 32, 34) ornementale dont les formes sont complémentaires à l'au moins un élément protubérant de sorte à imbriquer ladite au moins une pièce rapportée autour de l'au moins un élément protubérant et couvrir ladite au moins une des deux faces externes (4b, 5b), des moyens d'emboîtement (23, 24) assurant la fixation de l'au moins une pièce rapportée sur l'au moins une face externe , les deux pièces centrales (4,5) étant disposées dos à dos, **caractérisé en ce que** les deux pièces centrales (4, 5) comprennent chacune une demi-clef d'assemblage (17, 18), le positionnement dos à dos de ces deux pièces centrales permettant la formation d'une clef d'assemblage (19), le socle (3) comprenant sur une face supérieure (20) un trou d'assemblage (21) apte à recevoir la clé d'assemblage pour la fixation du corps (2) avec le socle.

2. Objet décoratif (1) selon la revendication 1, dans lequel les deux faces externes (4b, 5b) opposées comprennent chacune au moins un élément protubérant (8, 9, 26, 30) et au moins une pièce rapportée (10, 11, 12 27, 28, 31, 32, 34) s'imbrique autour de l'au moins un élément protubérant sur chacune desdites deux faces externes.

3. Objet décoratif (1) selon l'une quelconque des revendications 1 ou 2, dans lequel les deux pièces centrales (4, 5) comprennent chacune une face interne (4a, 5a), les deux faces internes étant accolées l'une à l'autre.

4. Objet décoratif (1) selon la revendication 3, dans lequel les deux faces internes (4a, 5a) sont planes, les deux pièces centrales (4, 5) comprenant chacune une ouverture (6, 7) traversant l'épaisseur de la pièce centrale, le corps (2) comprenant un axe apte à s'engager dans les deux ouvertures des deux pièces centrales de sorte à les faire coïncider et maintenir lesdites deux pièces centrales alignées l'une vis-à-vis de l'autre.

5. Objet décoratif (1) selon l'une quelconque des revendications 1 à 4, dans lequel la clef d'assemblage (19) et le trou d'assemblage (21) sont conçus pour effectuer un assemblage en quart de tour.

6. Objet décoratif (1) selon l'une quelconque des revendications 1 à 5, dans lequel le socle (3), les deux pièces centrales (4, 5) et l'au moins une pièce rapportée (10, 11, 12 27, 28, 31, 32, 34) sont en matière plastique.

7. Objet décoratif (1) selon l'une quelconque des revendications 1 à 6, dans lequel au moins une (12, 28, 32) parmi l'au moins une pièce rapportée (10, 11, 12, 27, 28, 31, 32, 34) comporte sur sa face externe un marquage (13, 29, 33).

8. Objet décoratif (1) selon l'une quelconque des revendications 1 à 7, dans lequel les moyens d'emboîtement comprennent des plots (23, 24) disposés sur l'au moins une face externe (4b, 5b) en dehors de l'au moins un élément protubérant (8, 9, 26, 30) et des logements sur la face interne (25) de l'au moins une pièce rapportée (10, 11, 12 27, 28, 31, 32, 34), lesdits logements s'emboîtant sur lesdits plots.

9. Objet décoratif (1) selon l'une quelconque des revendications 1 à 8, dans lequel au moins l'une des deux faces externes (2a, 2b) du corps (2) représente une balle ou un ballon une fois l'au moins une pièce rapportée (10, 11, 12 27, 28, 31, 32, 34) assemblée sur ladite face externe.

## Patentansprüche

1. Dekoratives Objekt (1) in der Art einer Trophäe, umfassend einen Sockel (3), einen zierenden Körper (2) und Mittel zum Zusammensetzen (19, 21) zwischen dem Sockel und dem Körper, wobei der Körper zwei zentrale Teile (4, 5) umfasst, welche jeweils eine Außenfläche (4b, 5b) umfassen, wobei die beiden Außenflächen (4b, 5b) entgegengesetzt sind, wobei mindestens die eine dieser beiden Außenflächen mindestens ein vorstehendes zierendes Element (8, 9, 26, 30) beinhaltet, wobei der Körper weiter mindestens ein beigebrachtes zierendes Teil (10, 11, 12, 27, 28, 31, 32, 34) umfasst, dessen Formen ergänzend zu dem mindestens einen vorstehenden Element sind, um in das mindestens eine beigebrachte Teil um das mindestens eine vorstehende Element herum ineinanderzugreifen, und die mindestens eine der beiden Außenflächen (4b, 5b) abzudecken, wobei Verschachtelungsmittel (23, 24) für die Befestigung des mindestens einen beigebrachten Teils auf der mindestens einen Außenfläche sorgt, wobei die beiden zentralen Teile (4, 5) Rückseite an Rückseite angeordnet sind,
**dadurch gekennzeichnet, dass** die beiden zentralen Teile (4, 5) jeweils einen Halbschlüssel zum Zusammensetzen (17, 18) umfassen, wobei die Positionierung Rückseite an Rückseite dieser beiden zentralen Teile die Bildung eines Schlüssels zum Zusammensetzen (19) ermöglicht, wobei der Sockel (3) auf einer oberen Fläche (20) ein Loch zum Zusammensetzen (21) umfasst, das imstande ist, den Schlüssel zum Zusammensetzen zum Befestigen des Körpers (2) mit dem Sockel aufzunehmen.

2. Dekoratives Objekt (1) nach Anspruch 1, wobei die beiden entgegengesetzten Außenflächen (4b, 5b) jeweils mindestens ein vorstehendes Element (8, 9, 26, 30) umfassen, und mindestens ein beigebrachtes Teil (10, 11, 12, 27, 28, 31, 32, 34) auf jeder der beiden Außenflächen um das mindestens eine vorstehende Element herum ineinandergreift.

3. Dekoratives Objekt (1) nach einem der Ansprüche 1 oder 2, wobei die beiden zentralen Teile (4, 5) jeweils eine Innenfläche (4a, 5a) umfassen, wobei die beiden Innenflächen aneinandergefügt sind.

4. Dekoratives Objekt (1) nach Anspruch 3, wobei die beiden Innenflächen (4a, 5a) eben sind, wobei die beiden zentralen Teile (4, 5) jeweils eine Öffnung (6, 7) umfassen, welche die Dicke des zentralen Teils durchquert, wobei der Körper (2) eine Achse umfasst, die imstande ist, derart in die beiden Öffnungen der beiden zentralen Teile einzugreifen, um sie überlappen zu lassen und die beiden zentralen Teile ausgerichtet einander gegenüber zu halten.

5. Dekoratives Objekt (1) nach einem der Ansprüche 1 bis 4, wobei der Schlüssel zum Zusammensetzen (19) und das Loch zum Zusammensetzen (21) gestaltet sind, um eine Zusammensetzung um eine Vierteldrehung durchzuführen.

6. Dekoratives Objekt (1) nach einem der Ansprüche 1 bis 5, wobei der Sockel (3), die beiden zentralen Teile (4, 5) und das mindestens eine beigebrachte Teil (10, 11, 12, 27, 28, 31, 32, 34) aus Kunststoffmaterial sind.

7. Dekoratives Objekt (1) nach einem der Ansprüche 1 bis 6, wobei mindestens eines (12, 28, 32) aus dem mindestens einen beigebrachten Teil (10, 11, 12, 27, 28, 31, 32, 34) auf seiner Außenfläche eine Markierung (13, 29, 33) beinhaltet.

8. Dekoratives Objekt (1) nach einem der Ansprüche 1 bis 7, wobei die Verschachtelungsmittel Stifte (23, 24) umfassen, welche auf der mindestens einen Außenfläche (4b, 5b) außerhalb des mindestens einen vorstehenden Elements (8, 9, 26, 30), und der Aufnahmen auf der Innenfläche (25) des mindestens einen beigebrachten Teils (10, 11, 12, 27, 28, 31, 32, 34) angeordnet sind, wobei sich die Aufnahmen in den Stiften verschachteln.

9. Dekoratives Objekt (1) nach einem der Ansprüche 1 bis 8, wobei mindestens die eine der beiden Außenflächen (2a, 2b) des Körpers (2) einen Ball oder einen Ballon darstellt, sobald das mindestens eine beigebrachten Teil (10, 11, 12, 27, 28, 31, 32, 34) auf der Außenfläche zusammengesetzt ist.

## Claims

1. A trophy-type decorative object (1) comprising a stand (3), an ornamental body (2) and assembly means (19, 21) between the stand and the body, the body comprising two central parts (4, 5) each comprising an outer face (4b, 5b), the two outer faces (4b, 5b) being opposite each other, at least one of these two outer faces including at least one ornamental protruding element (8, 9, 26, 30), said body further comprising at least one ornamental attached part (10, 11, 12, 27, 28, 31, 32, 34) whose shapes are complementary to the at least one protruding element so as to nest said at least one attached part around the at least one protruding element and cover said at least one of the two outer faces (4b, 5b), interlocking means (23, 24) ensuring fastening of the at least one attached part on the at least one outer face, the two central parts being arranged back-to-back, **characterised in that** each of the two central parts (4, 5) comprises an assembly half-key (17, 18), the back-to-back positioning of these two central parts enabling the formation of an assembly key (19), the stand (3) comprising on an upper face (20) an assembly hole (21) capable of receiving the assembly key for fastening the body (2) with the stand.

2. The decorative object (1) according to claim 1, wherein each of the two opposite outer faces (4b, 5b) comprise at least one protruding element (8, 9, 26, 30) and at least one attached part (10, 11, 12, 27, 28, 31, 32, 34) is nested around the at least one protruding element on each of said two outer faces.

3. The decorative object (1) according to any one of claims 1 or 2, wherein each of the two central parts (4, 5) comprises an inner face (4a, 5a), the two inner faces joining together.

4. The decorative object (1) according to claim 3, wherein the two inner faces (4a, 5a) are planar, each of the two central parts (4, 5) comprising an opening (6, 7) across the thickness of the central part, the body (2) comprising an axis capable of fitting into the two openings of the two central parts so as to make them coincide and keep said two central parts aligned with each other.

5. The decorative object (1) according to any one of claims 1 to 4, wherein the assembly key (19) and the assembly hole (21) are designed so as to achieve a quarter-turn assembly.

6. The decorative object (1) according to any one of claims 1 to 5, wherein the stand (3), the two central parts (4, 5) and the at least one attached part (10, 11, 12, 27, 28, 31, 32, 34) are made of a plastic material.

7. The decorative object (1) according to any one of claims 1 to 6, wherein at least one (12, 28, 32) amongst the at least one attached part (10, 11, 12, 27, 28, 31, 32, 34) includes a marking (13, 29, 33) on its outer face.

8. The decorative object (1) according to any one of claims 1 to 7, wherein the interlocking means comprise studs (23, 24) arranged on the at least one outer face (4b, 5b) outside the at least one protruding element (8, 9, 26, 30) and housings on the inner face (25) of the at least one attached part (10, 11, 12, 27, 28, 31, 32, 34), said housings interlocking onto said studs.

9. The decorative object (1) according to any one of claims 1 to 8, wherein at least one amongst the two outer faces (2a, 2b) of the body (2) represents a ball or a balloon once the at least one attached part (10, 11, 12, 27, 28, 31, 32, 34) is assembled on said outer face.
